# EUROPÄISCHE PATENTANMELDUNG

(11) **EP 4 711 558 A1**
(43) Veröffentlichungstag der Anmeldung: **18.03.2026**
(21) Anmeldenummer: 24200328.3
(22) Anmeldetag: 13.09.2024
(51) Int. Cl.: E04H 6/18

(54) **PARKVORRICHTUNG FÜR FAHRZEUGE**

(71) Anmelder: TruckTower GmbH, 76646 Bruchsal (DE)
(72) Erfinder: Hackbarth, Felix, 21337 Lüneburg (DE)
(74) Vertreter: Keil & Schaafhausen Patentanwälte PartGmbB

(57) **Zusammenfassung**

Die Erfindung betrifft eine Parkvorrichtung (1) für Fahrzeuge (2), insbesondere für Busse, Sattelauflieger oder Sattelzüge, mit einem durch Ständer (4) und Riegel (5) gebildeten Regal (3), in dem in mehreren Spalten nebeneinander und in mehreren Zeilen übereinander Lagerplätze vorgesehen sind, die zur Einlagerung von Paletten (9) eingerichtet sind. Weiter weist die Parkvorrichtung (1) wenigstens eine Hubeinrichtung (6) und mehreren Paletten (9) zur Aufnahme eines Fahrzeugs (2) auf, die mittels der Hubeinrichtung (6) innerhalb einer der Spalten des Regals (3) vertikal verfahrbar und an den Lagerplätzen befestigbar sind. Hierzu weist die Hubeinrichtung (6) wenigstens zwei an und/oder in den Ständern (4) geführte Schlitten (8) auf, die mit den Paletten (9) lösbar verbindbar sind. Die Hubeinrichtung (6) ist mit wenigstens einer auf oder in dem Regal (3) horizontal verfahrbaren Laufkatze (21) versehen, an der die Schlitten (8) höhenverstellbar aufgehängt sind.

## Beschreibung

Die Erfindung betrifft eine Parkvorrichtung für Fahrzeuge, die insbesondere zur Einlagerung von Sattelaufliegern oder Sattelzügen in einem Regal mit mehreren Spalten und Zeilen geeignet ist.

Derartige Parkvorrichtungen können eine platzsparende Lösung sein, um Fahrern von Sattelzügen, die gesetzlich zur Einhaltung ausreichender Ruhezeiten verpflichtet sind, geeignete Park- und Rastmöglichkeiten bei geringem Flächenverbrauch anzubieten. Aufgrund des stetig steigenden Güterverkehrs sind die Park- und Rastplätze, insbesondere zu Stoßzeiten, oftmals überfüllt. Der Ausbau der Rastplätze stellt die Betreiber vor große Herausforderung und ist aufgrund beschränkter Grundstücksflächen nicht immer möglich. Zudem führt die Bereitstellung großer Park- und Rastplätze zu einer verstärkten Flächenversiegelung, was insbesondere negative Folgen für das Ökosystem hat. Auch an Verladepunkten, an denen Trailer auf Schiffe und/oder Züge umgeladen werden können, werden viele Trailer-Parkplätze für die zu verladenden und zu entladenden Trailer an meist hochverdichteten Infrastrukturknoten benötigt. Auch hierfür bieten Parkvorrichtungen zur Einlagerung von Sattelaufliegern oder Sattelzügen in einem Regal eine Lösung.

Aus der EP 3 739 150 B1 ist eine Parkvorrichtung bekannt, in der insbesondere Sattelauflieger in einem Regal mit mehreren übereinander angeordneten Regalfächern eingelagert werden können. Hierbei ist jedes Regalfach so dimensioniert, dass genau zwei Tablare, auf denen jeweils ein Sattelauflieger abgestellt werden kann, in ein Regalfach passen. Die Tablare lassen sich innerhalb des Regalfachs horizontal verschieben, wenn nur ein einzelnes Tablar in dem jeweiligen Regalfach vorhanden ist. Die Tablare lassen sich mittels motorisch angetrieben verschwenkbarer Hubgabeln mit Hydraulikzylindern, die über Zugketten miteinander verbunden sind, von einem Regalfach in ein darüber oder darunter gelegenes Regalfach verfahren, so dass das Absenken eines Tablars das Anheben eines anderen Tablars bewirkt bzw. umgekehrt. Wenn das Regal mit mehreren Spalten von Regalfächern ausgestattet sein soll, muss jede Spalte mit den vergleichsweise aufwändigen Hubgabeln und Zugkettenantrieben ausgestattet werden. Dies ermöglicht zwar den individuellen Zugriff auf jedes eingelagerte Fahrzeug, bedingt aber auch einen vergleichsweise hohen Einsatz von individuellen Antriebseinheiten.

Demgegenüber ist es eine Aufgabe der vorliegenden Erfindung, eine vereinfachte Parkvorrichtung bereitzustellen, mit der eine große Anzahl von Fahrzeugen ein- und ausgelagert werden kann, ohne den maschinellen Aufwand zu vergrößern.

Diese Aufgabe wird mit einer Parkvorrichtung mit den Merkmalen des Anspruchs 1 gelöst. Vorteilhafte Ausgestaltungen sind in den Unteransprüchen definiert.

Eine erfindungsgemäße Parkvorrichtung weist ein Regal mit mehreren Zeilen und Spalten auf, in denen Lagerplätze vorgesehen sind, die zur Einlagerung von Paletten eingerichtet sind. Weiter weist die Parkvorrichtung wenigstens einer Hubeinrichtung und mehreren Paletten zur Aufnahme eines Fahrzeugs auf, die mittels einer Hubeinrichtung innerhalb einer der Spalten des Regals vertikal verfahrbar und an den Lagerplätzen befestigbar sind, wobei die Hubeinrichtung wenigstens zwei an und/oder in den Ständern geführte Schlitten aufweist, die mit den Paletten lösbar verbindbar sind. Wenn die Hubeinrichtung der Parkvorrichtung für Fahrzeuge, wie Sattelauflieger oder Sattelzüge, weiter wenigstens eine auf oder in dem Regal horizontal verfahrbare Laufkatze aufweist, an der die Schlitten höhenverstellbar aufgehängt sind, lassen sich mehrere Spalten des Regals mit nur einer Hubeinrichtung bedienen, wodurch der maschinelle Aufwand erheblich verringert wird. Die erfindungsgemäße Lösung zeichnet sich somit durch eine in der Herstellung und im Wartungsaufwand stark vereinfachte und damit kostengünstigere Lösung aus, die dennoch einen raschen Zugriff auf die Fahrzeuge ermöglicht. Gleichzeitig kann mit der erfindungsgemäßem Parkvorrichtung bei sehr geringem Platzverbrauch auch ein hohes Lagervolumen realisiert werden, indem zwei oder mehr Zeilen von Regalen direkt hintereinander angeordnet werden, ohne dass die für Lagersysteme mit Regalbediengeräten erforderliche Gasse vorgesehen werden muss.

Bei der erfindungsgemäßen Parkvorrichtung kann der die Breite der Spalten definierende seitliche Abstand zwischen den Ständern des Regals im Wesentlichen der Breite einer Palette entsprechen. Mit anderen Worten wird dann in einem Regalfach jeweils nur eine Palette aufgenommen, wodurch eine komplexe Mechanik zum horizontalen Bewegen der Paletten entfallen kann.

Nach einem Beispiel der vorliegenden Erfindung ist die Parkvorrichtung so ausgestaltet, dass die Paletten und damit die darauf abgestellten Fahrzeuge ausschließlich vertikal mittels der Hubeinrichtung innerhalb des Regals bewegbar sind. Dies bedingt zwar ein Auslagern von Fahrzeugen nach dem Prinzip first in last out, wonach also das zuerst eingelagerte Fahrzeug zuletzt ausgelagert wird, minimiert aber den konstruktiven Aufwand nochmals deutlich.

Nach einem alternativen Beispiel der Erfindung ist die Parkvorrichtung, insbesondere die Laufkatze und das Regal, derart gestaltet, dass eine Palette mittels der Hubeinrichtung über die oberste Zeile des Regals in oder auf die Laufkatze angehoben und mittels der Laufkatze zwischen den Spalten des Regals versetzt werden kann. Damit muss das zuerst eingelagerte Fahrzeug nicht auch zuletzt ausgelagert werden, sondern kann mittels der Laufkatze in eine andere (freie) Spalte versetzt und dort abgelassen werden. Somit ist mit minimalem konstruktiven Mehraufwand eine größere Flexibilität beim ein- und Auslagern der Fahrzeuge möglich.

Um die Paletten in den Regalfächern lagern zu können, können die Ständer jeweils mehrere vertikal voneinander beabstandet angeordnete Abstützblöcke zur Lagerung der Paletten aufweisen. Die Ständer können beispielsweise sogenannte Doppel-T-Träger sein, deren Nuten jeweils zu dem jeweiligen Regalfach hin offen sind. Die Abstützblöcke können dabei an den Seiten der Nuten, also an den Gurten des Trägers, angeordnet sein, vorzugsweise auf beiden Seiten. Die Nuten der Doppel-T-Träger können dabei auch einen Führungskanal für einen Schlitten der Hubeinrichtung bilden.

In Weiterbildung dieses Erfindungsgedankens kann jede Palette Absetzriegel aufweisen, die zwischen einer Hubstellung, in der der Absetzriegel beim Anheben oder Absenken der Palette die Absetzblöcke passieren kann, und einer Lagerstellung, in der der Absetzriegel die Absetzblöcke nicht passieren kann, verstellbar sind. In der Lagerstellung lassen sich also die Paletten mittels der Absetzriegel auf den Absetzblöcken abstellen. Die Absetzriegel können beispielsweise schwenkbar an der Palette gelagert sein, insbesondere ist jeder der Absetzriegel derart schwenkbar an der Palette gelagert, dass er durch die Schwerkraft und/oder durch eine Feder in die Lagerstellung beaufschlagt wird. Damit ist jede Palette sofern die Absetzriegel nicht gegen die Schwerkraft und/oder eine Federkraft aus der Lagerstellung in die Hubstellung ausgelenkt werden, in einem Zustand, der ein sicheres Absetzen der Palette auf Absetzblöcken des Regals ermöglicht.

In einer erfindungsgemäßen Parkvorrichtung kann der Absetzriegel beispielsweise ein freies Ende mit einer Rolle aufweisen, mittels derer der Absetzriegel in die Hubstellung verschwenkbar ist. Die Absetzblöcke können jeweils eine beispielsweise verstellbare Kulisse aufweisen, mittels derer der Absetzriegel in die Hubstellung verschwenkbar ist. Nach einer bevorzugten Ausführungsform sind die Kulisse und der Absetzriegel derart ausgebildet, dass die Absetzriegel einer Palette beim Absenken der Palette in die Hubstellung ausgelenkt werden, um Absetzblöcke passieren zu können, während die Absetzriegel einer Palette beim Anheben der Palette zurück in die Lagerstellung ausgelenkt werden, um die Palette auf Absetzblöcken abstellen zu können. Hierfür kann die Kulisse durch eine an den Absetzblöcken oder in deren Nähe angebrachten schwenkbaren Klappe vorgesehen sein, die beim Absenken der Palette den jeweiligen Absetzriegel in die Hubstellung auslenkt und beim Absenken der Palette von dem Absetzriegel weggeklappt wird, so dass der Absetzriegel in die Lagerstellung ausgelenkt werden kann.

Nach einem unabhängigen Erfindungsgedanken kann jeder Schlitten wenigstens einen Verriegelungshebel zum Verbinden mit der Palette aufweisen, der zwischen einer Verriegelungsstellung und einer Entriegelungsstellung verstellbar ist. In der Verriegelungsstellung kann der Verriegelungshebel den Schlitten beispielsweise derart mit der Palette verbinden, z.B. einen Vorsprung der Palette hintergreifen, dass diese mittels des Schlittens angehoben werden kann. Dagegen kann der Schlitten eine Palette passieren, wenn der Verriegelungshebel in der Entriegelungsstellung ist. Der Verriegelungshebel kann dabei schwenkbar an dem Schlitten gelagert sein, insbesondere derart, dass er durch die Schwerkraft und/oder durch eine Feder in die Verriegelungsstellung beaufschlagt wird.

In einer Ausführungsform kann bei einer erfindungsgemäßen Parkvorrichtung die Palette Ablenkelemente zum Auslenken des Verriegelungshebels in seine Entriegelungsstellung aufweisen. Wenn die Palette jeweils ein oberes Ablenkelement und ein unteres Ablenkelement aufweist, die oberen und unteren voneinander vertikal beabstandet angeordnet sind, kann der Verriegelungshebel beispielsweise sowohl beim Anheben als auch beim Absenken des Schlittens mittels der Ablenkelemente in die Entriegelungsstellung ausgelenkt werden, um Paletten passieren zu können. Wenn der Schlitten dagegen in einer vertikalen Position stoppt, in der der Verriegelungshebel zwischen dem oberen Ablenkelement und dem unteren Ablenkelement angeordnet ist, kann der Verriegelungshebel in seine Verriegelungsstellung verschwenken und an der Palette ankoppeln, um diese anheben oder absenken zu können

Die Laufkatze der Parkvorrichtung kann wenigstens ein Seil- oder Kettenhubwerk aufweisen, an dem die Schlitten höhenverstellbar aufgehängt sind. Vorzugsweise lassen sich die Schlitten synchron absenken oder anheben. Dies kann dadurch realisiert werden, dass für jeden Schlitten ein separates Seil- oder Kettenhubwerk vorgesehen ist und diese entsprechend angesteuert werden, oder dass ein einziges Seil- oder Kettenhubwerk alle Schlitten gleichzeitig anheben oder absenken kann. Letzteres reduziert den baulichen Aufwand weiter.

In einer Ausführungsform der Parkvorrichtung ist jede Spalte des Regals seitlich durch wenigstens vier Ständer, insbesondere Doppel-T-Träger, begrenzt und die Laufkatze weist entsprechend wenigstens vier höhenverstellbar aufgehängte Schlitten auf, die in die vertikalen Führungen der Ständer einführbar sind, wenn die Laufkatze über der jeweiligen Spalte des Regals positioniert ist. Auf der Oberseite der Ständer können Kästen vorgesehen sein, um das Einführen der Schlitten in die Ständer zu erleichtern. Aus Redundanzgründen und/oder zur Verringerung der Zugriffszeit kann ein Regal mit mehreren Spalten zwei oder mehr voneinander unabhängig verfahrbare Laufkatzen aufweisen.

Nachfolgend wird die Erfindung anhand von Ausführungsbeispielen und unter Bezugnahme auf die Zeichnung näher erläutert. Dabei bilden alle beschriebenen und/oder bildlich dargestellten Merkmale für sich den Gegenstand der Erfindung unabhängig von ihrer Zusammenfassung in den Ansprüchen oder deren Rückbezügen. Es zeigen schematisch:
- Figur 1: eine perspektivische Ansicht einer erfindungsgemäßen Parkvorrichtung nach einer ersten Ausführungsform,
- Figur 2: eine perspektivische Ansicht eines Details der Parkvorrichtung nach Figur 1,
- Figur 3: eine Seitenansicht eines Details der Parkvorrichtung nach Figur 1,
- Figur 4: eine Seitenansicht eines weiteren Details der Parkvorrichtung nach Figur 1, und
- Figur 5: eine perspektivische Ansicht eines weiteren Details der Parkvorrichtung nach Figur 1,
- Figur 6: eine teilweise geschnittene Seitenansicht eines weiteren Details der Parkvorrichtung nach Figur 1,
- Figur 7: eine perspektivische Ansicht eines weiteren Details der Parkvorrichtung nach Figur 1, und
- Figur 8: eine perspektivische Ansicht einer erfindungsgemäßen Parkvorrichtung nach einer zweiten Ausführungsform.

Figur 1 zeigt beispielhaft eine Ausführungsform einer Parkvorrichtung 1 für Fahrzeuge 2, insbesondere für Sattelauflieger, Sattelzüge, Busse oder Lastkraftwagen. Die Parkvorrichtung 1 weist hierzu ein Regal 3 auf, das im Wesentlichen durch Ständer 4 und Riegel 5 gebildet ist. In dem Regal sind mehrere Spalten nebeneinander, in dem dargestellten Beispiel fünf Spalten, und mehrere Zeilen übereinander, in dem dargestellten Beispiel drei Zeilen, gebildet, in denen jeweils unten detaillierter beschriebene Lagerplätze für Fahrzeuge gebildet sind. Jeder Lagerplatz entspricht dabei einem Regalfach des Regals 3. Die Längsachsen der Fahrzeuge sind dabei alle im wesentlichen parallel zueinander übereinander bzw. nebeneinander angeordnet.

Die Ständer 4 können beispielsweise jeweils Doppel-T-Träger sein, deren Stege parallel zu der Längsachse der Fahrzeuge 2 und deren Gurte quer zu der Längsachse der Fahrzeuge 2 verlaufen, so dass die Nuten der Ständer 4 in Richtung der in dem Regal 3 gebildeten Regalfächer offen sind. In dem dargestellten Beispiel wird jede Spalte des Regals 3 seitlich durch vier vertikale Ständer 4 begrenzt, wobei die Ständer 4 gegenüber der Rückseite bzw. gegenüber der Vorderseite des Regals 3 nach innen versetzt angeordnet sind. Die Ständer 4 sind an ihrem oberen Ende durch die Riegel 5 miteinander verbunden. Zusätzlich können Diagonalverstrebungen vorgesehen sein.

Die quer zur Längsachse der Fahrzeuge 2 verlaufenden Riegel 5 sind entweder selbst als Laufschienen für eine in Figur 1 nicht gezeigte Laufkatze 21 ausgebildet oder die Ständer 4 und/oder Riegel 5 tragen solche Laufschienen. Die Laufkatze 21 ist Teil einer Hubeinrichtung 6, die unter Bezugnahme auf die Figuren 2 bis 7 näher erläutert wird. Ein Regal 3 kann auch mit beispielsweise zwei Laufkatzen 21 ausgestattet sein, die unabhängig voneinander oben auf dem Regal 3 verfahrbar sind. Jede Laufkatze 21 weist wenigstens ein Seil- oder Kettenhubwerk 7 auf, an dem Schlitten 8 höhenverstellbar aufgehängt sind. Die Anzahl der Schlitten 8 der Hubeinrichtung 6 entspricht der Anzahl der Ständer 4 einer Regalspalte, in dem Beispiel der Figur sind also vier Schlitten 8 an einer Laufkatze 21 vorgesehen. Die Schlitten 8 werden dabei in den Nuten der Ständer 4 vertikal geführt, wenn die Laufkatze 21 über den entsprechenden Ständern 4 angeordnet ist.

Die Hubeinrichtung 6 ist dazu ausgebildet, Paletten 9 innerhalb einer Spalte des Regals 3 anzuheben oder abzusenken. Die Paletten 9 sind dabei so bemessen, dass sie jeweils ein Fahrzeug, hier einen Sattelauflieger 2, aufnehmen können. Die Fahrzeuge 2 können hierzu in der untersten Zeile des Regals 3 auf eine der Paletten 9 fahren und dann bei Bedarf mittels der Hubeinrichtung 6 innerhalb der jeweiligen Spalte des Regals 3 in die verschiedenen Zeilen gebracht werden. Damit wird das zuerst eingelagerte Fahrzeug einer Spalte am weitesten nach oben eingelagert und kann auch nur zuletzt ausgelagert werden.

Die Figuren 2 bis 5 zeigen Details der Hubeinrichtung 6 und deren lösbarer Verbindung mit einer Palette 9. In Figur 2 ist ein Teil eines Ständers 4 mit darin geführtem Schlitten 8 gezeigt sowie die Rahmenstruktur einer Palette 9. An den Ständern 4 sind an deren Gurten für jede Zeile des Regals 3 jeweils Absetzblöcke 10 mit einer schwenkbaren Kulisse 11 vorgesehen. Die Paletten 9 sind entsprechend mit Absetzriegeln 12 versehen, die in dem gezeigten Beispiel an einem freien Ende eine Rolle 13 führen.

Jeder Absetzriegel 12 ist um eine Achse 14 (siehe Figur 4) derart schwenkbar gelagert, dass der Absetzriegel 12 durch Schwerkraft in die in den Figuren 2 und 4 gezeigte Lagerstellung, in der der Absetzriegel 12 die Absetzblöcke 10 nicht passieren kann, geschwenkt wird. Alternativ oder zusätzlich kann dies z.B. durch Federkraft erfolgen. Aus dieser Lagerstellung kann der Absetzriegel 12 in eine Hubstellung ausgelenkt werden, in der das freie Ende mit der Rolle 13 von dem Ständer 4 weggeschwenkt wird, so dass der Absetzriegel 12 den jeweiligen Absetzblock 10 beim Anheben oder Absenken passieren kann. Dies erfolgt beim Absenken mittels der Kulisse 11, die wiederum z.B. durch Schwerkraft und/oder Federkraft, in einer Stellung gehalten wird, in der die Rolle 13 auf die obere abgeschrägte Kante der Kulisse trifft, wenn eine Palette 9 abgesenkt wird. Hierdurch wird der Absetzriegel 12 in die Hubstellung ausgelenkt und kann den Absetzblock 10 passieren. Umgekehrt trifft die Rolle 13 beim Anheben einer Palette 9 zunächst von unten an ein Führungsblech 15 an der Unterseite des Absetzblocks 10, um den Absetzblock passieren zu können. Dabei lenkt die Rolle 13 die Kulisse 11, die in ihrer in den Figuren unteren der Palette 9 zugewandten Seitenkante ebenfalls abgeschrägt ist, in die in den Figuren 2 und 5 gezeigte Stellung der Kulisse 11 aus, so dass der Absetzriegel 12 in seine Lagerstellung schenken und auf dem Absetzblock 10 abgesetzt werden kann.

Mit anderen Worten kann eine Palette 9 immer innerhalb einer Regalspalte angehoben werden, wobei die Absetzriegel 12 den jeweiligen Absetzblock 10 passieren, und eine Palette 9 kann immer innerhalb einer Regalspalte abgesenkt werden, wobei die Absetzriegel 12 den jeweiligen Absetzblock 10 passieren. Zum Absetzen der Palette 9 auf einem Absetzblock 10 muss dieser von unten von der Palette angefahren werden und dann, nachdem der Absetzriegel 12 die Kulisse 11 ausgelenkt und in seine Lagerstellung verschwenkt ist, abgesetzt werden. Die Positionen der Absetzblöcke 10 an den Ständern definieren damit die Lagerposition innerhalb des Regals 3.

Ein Schlitten 8 kann innerhalb der Nut des Ständers 4 geführt in beiden Richtungen an Paletten 9 vorbeigeführt werden und definiert mit diesen verbunden werden, um die jeweilige Palette 9 in einer Regalspalte anzuheben oder abzusenken. Hierzu ist jeder Schlitten 8 mit einem schwenkbar gelagerten Verriegelungshebel 16 versehen. In Figur 3 ist der Verriegelungshebel 16 in seiner Verriegelungsstellung gezeigt, in der er z.B. durch Schwerkraft und/oder Federkraft gehalten wird. Aus dieser Verriegelungsstellung kann der Verriegelungshebel 16 in eine Entriegelungsstellung verschwenkt werden, in der das in Figur 3 untere Ende des Verriegelungshebels 16 nach rechts, d.h. weiter in die Nut des Ständers 4 verschwenkt wird.

Der Verriegelungshebel 16 ist hakenförmig gestaltet und kann in seiner Verriegelungsstellung einen Vorsprung 17 der Palette 9 von unten hintergreifen, so dass die Palette 9 auf dem Verriegelungshebel 16 des Schlittens 8 abgestützt angehoben oder abgesenkt werden kann.

An der Palette 9 ist ein oberes Ablenkelement 18 vorgesehen, gegen das die Schräge 19 des Verriegelungshebels 16 fährt, wenn der Schlitten 8 abgesenkt wird. Dabei verschwenkt der Verriegelungshebel 16 in seine Entriegelungsstellung. Hierdurch kann der Schlitten 8 an einer Palette 9 vorbei abgesenkt werden. Wird der Schlitten 8 jedoch in der in Figur 3 gezeigten Position relativ zu der Palette 9 angehalten, schwenkt der Verriegelungshebel 16 wieder in die gezeigte Verriegelungsstellung und hintergreift den Vorsprung 17.

An der Palette 9 ist weiter ein unteres Ablenkelement 20 vorgesehen, gegen das der Haken des Verriegelungshebels 16 fährt, wenn der Schlitten 8 angehoben wird. Das unteres Ablenkelement 20 ist im Abstand zu dem oberen Ablenkelement 18 und schwenkbar in oder an der Palette 9 gelagert und wird aufgrund der Schwerkraft und/oder durch Federkraft in seiner in Figur 3 gezeigten Position gehalten. Wenn der Schlitten 8 nun aus einer Position von unterhalb der Palette 9 angehoben wird, verschwenkt der Verriegelungshebel 16 in seine Entriegelungsstellung und gleichzeitig wird das in Figur 3 rechte freie Ende des unteren Ablenkelements 20 nach oben verschwenkt. Hierdurch kann einerseits der Schlitten 8 an einer Palette 9 vorbei angehoben werden und andererseits schließt sich die durch den Abstand zwischen dem oberen Ablenkelement 18 und dem unteren Ablenkelement 20 in Figur 3 erkennbare Lücke.

Mit anderen Worten lässt sich der Schlitten 8 nur dann mit der Palette 9 verbinden, wenn dieser relativ zu der Palette 9 bis in die in Figur 3 gezeigte Position abgesenkt und dort angehalten wird. Bei einem Absenken oder Anheben des Schlittens ohne einen Halt in der in Figur 3 gezeigten relativen Ausrichtung des Schlittens 8 und der Palette 9 passiert der Schlitten 8 dagegen die Palette 9, ohne dass sich diese verbinden.

Der Aufbau des Schlittens 8 ist auch aus Figur 6 ersichtlich, die diesen in einem in einen Kasten 22 der Laufkatze 21 hochgezogenen Zustand zeigt, wobei der Kasten 22 aus Gründen der Übersichtlichkeit teilweise nicht dargestellt ist. In dem Schlitten 8 ist eine Rolle 23 des Seil- oder Kettenhubwerks 7 gelagert, über die der Schlitten 8 angehoben und abgesenkt werden kann. Weiter ist ein Rollenhebel 24 gezeigt, mit dem sich der Schlitten 8 an dem Steg des Doppel-T-Trägers, der in dem gezeigten Beispiel einen Ständer 4 bildet, abstützt und geführt wird. Seitlich kann der Schlitten Gleitflächen 25 aufweisen, mit denen er zwischen den Gurten des Doppel-T-Trägers geführt ist.

Die Laufkatze 21 ist in Figur 7 in einer Position auf dem Regal 3 gezeigt, in der die an den vier äußeren Ecken angeordneten Kästen 22 jeweils über einer Nut eines Doppel-T-Trägers, der in dem gezeigten Beispiel einen Ständer 4 bildet, angeordnet sind. In dieser relativen Ausrichtung der Laufkatze 21 zu dem Regal 3 bzw. dessen Spalte kann der Schlitten in die jeweiligen Nuten der Ständer 4 abgesenkt werden. Die Laufkatze 21 weist Laufräder 26 auf, mit denen sie auf den in dem dargestellten Beispiel als Schienen ausgebildeten Riegeln 5 verfahren kann. Hierzu sowie zum Anheben und Absenken der Schlitten 8 weist die Laufkatze 21 weiter wenigstens eine Antriebseinheit 27 auf, beispielsweise einen Elektromotor für den Antrieb der Schlitten 8 und einen Elektromotor für den Antrieb des Seil- oder Kettenhubwerks 7.

In Figur 8 ist eine weitere Ausführungsform gezeigt, in der in einem Regal 3 Fahrzeuge 2, in dem gezeigten Beispiel Busse, ein- und ausgelagert werden können. Abweichend von der in den Figuren 1 bis 7 gezeigten Ausführungsform, bei der die Fahrzeuge 2 auf den Paletten 9 jeweils nur innerhalb einer Spalte des Regals 3 angehoben bzw. abgesenkt werden können, können in dem in Figur 8 gezeigten Regal 3 die auf Paletten 9 stehenden Fahrzeuge 2 auch mittels der Laufkatze 21 horizontal zwischen den einzelnen Spalten des Regals 3 versetzt werden.

Hierzu sind die parallel zur Längsrichtung der Fahrzeuge 2 angeordneten oberen Riegel 5 des Regals 3 gegenüber der ersten Ausführungsform verlängert, so dass die quer zur Längsrichtung der Fahrzeuge 2 angeordneten oberen Riegel 5 des Regals 3, die die Schienen für die Laufkatze 21 bilden, weiter voneinander beabstandet sind. Hierdurch lassen sich die Paletten 9 über die oberste Zeile des Regals 3 anheben und mittels der Laufkatze 21 quer zur Längsrichtung der Fahrzeuge 2 versetzen. In dem dargestellten Beispiel ist zudem auf der Laufkatze 21 ein Käfig für das Fahrzeug 2 ausgebildet, auf dem die Antriebseinheit 27 der Hubeinrichtung 6 positioniert ist. Grundsätzlich kann die Laufkatze 21 aber alternativ auch ähnlich wie in Figur 7 dargestellt ausgebildet sein.

Mit dieser Modifikation ist bei der in Figur 8 dargestellten Parkvorrichtung 1 ein Auslagern von Fahrzeugen möglich, das nicht auf das Prinzip first in last out beschränkt ist. Ein in einer Spalte des Regals eingelagertes Fahrzeug 2 kann nämlich beispielsweise aus der obersten Zeile des Regals 3 herausgehoben und in eine andere Spalte versetzt werden, in der das Fahrzeug 2 auf das Ausfahrtsniveau herabgelassen werden kann. Dies steigert die Flexibilität beim Ein- und Auslagern der Fahrzeuge 2 mit minimalem baulichen Mehraufwand.

Abweichend von der Darstellung in den Figuren 1 und 8 kann eine erfindungsgemäße Parkvorrichtung 1 eine beliebige Anzahl von Spalten und Zeilen innerhalb des Regals 3 aufweisen, wobei sich Regale mit bis zu sechs Zeilen, insbesondere bis zu vier Zeilen, als besonders zweckmäßig erwiesen haben. Aus Redundanzgründen und bei einer größeren Anzahl von Spalten innerhalb eines Regals 3, beispielsweise bei mehr als fünf Spalten, kann es zweckmäßig sein, auf dem Regal 3 zwei oder mehr unabhängig voneinander verfahrbare Laufkatzen 21 vorzusehen.

### Bezugszeichen

- 1: Parkvorrichtung
- 2: Fahrzeug
- 3: Regal
- 4: Ständer
- 5: Riegel
- 6: Hubeinrichtung
- 7: Seil- oder Kettenhubwerk
- 8: Schlitten
- 9: Palette
- 10: Absetzblock
- 11: Kulisse
- 12: Absetzriegel
- 13: Rolle
- 14: Achse
- 15: Führungsblech
- 16: Verriegelungshebel
- 17: Vorsprung
- 18: oberes Ablenkelement
- 19: Schräge
- 20: unteres Ablenkelement
- 21: Laufkatze
- 22: Kasten
- 23: Rolle
- 24: Rollenhebel
- 25: Gleitfläche
- 26: Laufrad
- 27: Antriebseinheit

## Patentansprüche

1. Parkvorrichtung (1) für Fahrzeuge (2), insbesondere für Sattelauflieger oder Sattelzüge, mit
einem durch Ständer (4) und Riegel (5) gebildeten Regal (3), in dem in mehreren Spalten nebeneinander und in mehreren Zeilen übereinander Lagerplätze vorgesehen sind, die zur Einlagerung von Paletten (9) eingerichtet sind,
wenigstens einer Hubeinrichtung (6), und
mehreren Paletten (9) zur Aufnahme eines Fahrzeugs (2), die mittels der Hubeinrichtung (6) innerhalb einer der Spalten des Regals (3) vertikal verfahrbar und an den Lagerplätzen befestigbar sind,
wobei die Hubeinrichtung (6) wenigstens zwei an und/oder in den Ständern (4) geführte Schlitten (8) aufweist, die mit den Paletten (9) lösbar verbindbar sind,
**dadurch gekennzeichnet, dass** die Hubeinrichtung (6) weiter wenigstens eine auf oder in dem Regal (3) horizontal verfahrbare Laufkatze (21) aufweist, an der die Schlitten (8) höhenverstellbar aufgehängt sind.

2. Parkvorrichtung nach Anspruch 1, **dadurch gekennzeichnet, dass** der die Breite der Spalten definierende seitliche Abstand zwischen den Ständern (4) des Regals (3) im Wesentlichen der Breite einer Palette (9) entspricht.

3. Parkvorrichtung nach Anspruch 1 oder 2, **dadurch gekennzeichnet, dass** die Ständer (4) jeweils mehrere vertikal voneinander beabstandet angeordnete Absetzblöcke (10) zur Lagerung der Paletten (9) aufweisen.

4. Parkvorrichtung nach Anspruch 3, **dadurch gekennzeichnet, dass** jede Palette (9) Absetzriegel (12) aufweist, die zwischen einer Hubstellung, in der der Absetzriegel (12) die Absetzblöcke (10) passieren kann, und einer Lagerstellung, in der der Absetzriegel (12) die Absetzblöcke (10) nicht passieren kann, verstellbar sind.

5. Parkvorrichtung nach Anspruch 4, **dadurch gekennzeichnet, dass** der Absetzriegel (12) schwenkbar an der Palette (9) gelagert ist, insbesondere dass der Absetzriegel (12) derart schwenkbar an der Palette (9) gelagert ist, dass er durch die Schwerkraft und/oder durch eine Feder in die Lagerstellung beaufschlagt wird.

6. Parkvorrichtung nach einem der Ansprüche 4 bis 5, **dadurch gekennzeichnet, dass** der Absetzriegel (12) ein freies Ende mit einer Rolle (13) aufweist, mittels derer der Absetzriegel (12) in die Hubstellung verschwenkbar ist.

7. Parkvorrichtung nach einem der Ansprüche 3 bis 6, **dadurch gekennzeichnet, dass** die Absetzblöcke (10) jeweils eine verstellbare Kulisse (11) aufweisen.

8. Parkvorrichtung nach einem der vorhergehenden Ansprüche, **dadurch gekennzeichnet, dass** jeder Schlitten (8) wenigstens einen Verriegelungshebel (16) zum Verbinden mit der Palette (9) aufweist, der zwischen einer Verriegelungsstellung und einer Entriegelungsstellung verstellbar ist.

9. Parkvorrichtung nach Anspruch 8, **dadurch gekennzeichnet, dass** der Verriegelungshebel (16) schwenkbar an dem Schlitten (8) gelagert ist, insbesondere dass der Verriegelungshebel (16) derart schwenkbar an dem Schlitten (8) gelagert ist, dass er durch die Schwerkraft und/oder durch eine Feder in die Verriegelungsstellung beaufschlagt wird.

10. Parkvorrichtung nach einem der Ansprüche 8 bis 9, **dadurch gekennzeichnet, dass** die Palette (9) Ablenkelemente (18, 20) zum Auslenken des Verriegelungshebels (16) in seine Entriegelungsstellung aufweist.

11. Parkvorrichtung nach Anspruch 10, **dadurch gekennzeichnet, dass** die Palette (9) jeweils ein oberes Ablenkelement (18) und ein unteres Ablenkelement (20) aufweist, wobei die oberen und unteren Ablenkelemente (18, 20) voneinander vertikal beabstandet angeordnet sind.

12. Parkvorrichtung nach einem der vorhergehenden Ansprüche, **dadurch gekennzeichnet, dass** die Laufkatze (21) wenigstens ein Seil- oder Kettenhubwerk (7) aufweist, an dem die Schlitten (8) höhenverstellbar aufgehängt sind.

13. Parkvorrichtung nach einem der vorhergehenden Ansprüche, **dadurch gekennzeichnet, dass** jede Spalte des Regals (3) seitlich durch wenigstens vier Ständer (4) begrenzt ist, und dass die Laufkatze (21) wenigstens vier höhenverstellbar aufgehängte Schlitten (8) aufweist, die in die vertikalen Führungen der Ständer (4) einführbar sind, wenn die Laufkatze (21) über der jeweiligen Spalte des Regals (3) positioniert ist.

14. Parkvorrichtung nach einem der vorhergehenden Ansprüche, **dadurch gekennzeichnet, dass** die Laufkatze (21) und das Regal (3) derart gestaltet sind, dass eine Palette (9) mittels der Hubeinrichtung (6) über die oberste Zeile des Regals (3) in oder auf die Laufkatze (21) angehoben und mittels der Laufkatze (21) zwischen den Spalten des Regals (3) versetzt werden kann.

15. Parkvorrichtung nach einem der vorhergehenden Ansprüche, **dadurch gekennzeichnet, dass** auf dem Regal (3) wenigstens zwei Laufkatzen (21) unabhängig voneinander verfahrbar angeordnet sind.
